# EUROPÄISCHE PATENTSCHRIFT

(11) **EP 2 682 346 B1**
(45) Veröffentlichungstag und Bekanntmachung des Hinweises auf die Patenterteilung: **18.11.2015**
(21) Anmeldenummer: 13172201.9
(22) Anmeldetag: 17.06.2013
(51) Int. Cl.: B65C 9/18, B65C 9/42

(54) **Schneidwerk mit Einzelantrieben**
Cutting assembly with individual drives
Barre de coupe dotée d'entraînements individuels

(30) Priorität: 03.07.2012 DE 102012211523
(43) Veröffentlichungstag der Anmeldung: 08.01.2014
(73) Patentinhaber: Krones AG, 93073 Neutraubling (DE)
(72) Erfinder: Eichhammer, Tobias, 93073 Neutraubling (DE); Püschner, Armin, 93073 Neutraubling (DE)
(74) Vertreter: Grünecker Patent- und Rechtsanwälte PartG mbB

(56) Entgegenhaltungen:
- WO-A1-2009/106128
- WO-A1-2010/016187
- DE-A1-102007 009 484
- DE-A1-102010 000 182
- DE-T2- 69 631 907
- US-A- 5 160 570
- US-A- 5 380 381
- US-A- 5 413 651

## Beschreibung

Die Erfindung betrifft ein Etikettieraggregat gemäß dem Oberbegriff des Anspruchs 1 und ein entsprechendes Verfahren zum Aufbringen von Etiketten unterschiedlicher Länge auf Behälter, insbesondere Flaschen.

### Hintergrund

Aus dem Stand der Technik sind bereits Etikettieraggregate zum Aufbringen von Etiketten bekannt.

So zeigt das Gebrauchsmuster DE 20 2005 002 793 U1 eine Rundumetikettiervorrichtung für Behälter wie Dosen, PET-Flaschen und Glasflaschen zum Etikettieren mit Rundumetiketten. Dabei umfasst die Rundumetikettiervorrichtung neben den Etikettenrollen und einer Etikettenzuführung eine Schneideinrichtung, einen Greifzylinder und Vorrichtungen zum Aufbringen von Leim. Die Schneideinrichtung besteht aus einer rotierenden Vakuumwalze und einem rotierenden Trennelement, das mindestens ein Schneidmesser besitzt.

Auch die DE 10 2007 009 484 A1 zeigt ein Etikettieraggregat sowie eine Etikettiermaschine für entsprechende Behälter, wobei hier die Schneideinrichtung einen Vakuumzylinder mit mehreren Gegenmessern und einen Messerträger mit einem Schneidmesser aufweist, wobei der Vakuumzylinder und der Messerträger einen Schneidspalt bilden.

Die US 5 413 651 A1 zeigt weiterhin separat steuerbare Gegenschneidwalzen, Vakuumtrommeln und Etikettenzuführeinrichtungen. Diese können mittels Servomotoren angetrieben und das Bewegungsprofil geändert werden.

Ein Etikettieraggregat gemäß dem Oberbegriff des Anspruchs 1 und ein entsprechendes Verfahren zum Aufbringen von Etiketten unterschiedlicher Länge auf Behälter sind aus des US 5 380 381 bekannt.

### Aufgabe

Der Erfindung liegt die Aufgabe zugrunde, ein Etikettieraggregat zum Aufbringen von Etiketten unterschiedlicher Länge auf Behälter, insbesondere Flaschen, bereitzustellen, wobei eine zuverlässige und flexible Aufbringung von Etiketten auch bei unterschiedlichen Etikettenlängen gewährleistet wird.

### Lösung

Diese Aufgabe ist erfindungsgemäß durch die Vorrichtung nach dem Anspruch 1 und das Verfahren nach dem Anspruch 6 gelöst.

Die Unteransprüche beinhalten zweckmäßige Ausgestaltungen der Erfindung.

Die Erfindung zeichnet sich dadurch aus, dass am Umfang des Vakuumzylinders verteilte Erhebungen vorgesehen sind und die Steuerung durch die Steuereinheit derart erfolgen kann, dass ein Überlapp eines an den Vakuumzylinder übergebenen Etiketts an einer vorderen Erhebung gleich dem Überlapp an einer hinteren Erhebung ist. Durch die unabhängige Steuerung der Gegenschneidwalze und des Vakuumzylinders lässt sich eine Anpassung des Etikettiervorgangs, insbesondere des Zuschneidens der Etiketten und die Übergabe an den Vakuumzylinder, in Abhängigkeit von der Etikettenlänge erreichen. Somit ist eine passgenaue Übertragung der zugeschnittenen Etiketten trotz unterschiedlicher Etikettenlänge in jedem Fall möglich und ein gutes Beleimungsergebnis der Etiketten kann erzielt werden.

Insbesondere beziehen sich die Unterschiede in der Länge auf Toleranzen der Etikettenlänge, welche im Bereich von Millimetern liegen. Diese können insbesondere beim Wechsel von einer aufgebrauchten zu einer neuen Etikettenrolle auftreten, welche geringfügig anders bedruckt wurde. Insbesondere treten Toleranzen auch auf, wenn Rollenmaterial von unterschiedlichen Herstellern verwendet wird.

In einer Ausführungsform sind die beiden Motoren Servomotoren. Da Servomotoren bekanntlich geschwindigkeits- oder positionsgeregelt sein können, erlaubt diese Ausführungsform in Verbindung mit der Steuereinheit eine leichte Einbeziehung in bisherige Etikettiervorrichtungen.

In einer Ausführungsform ist ein weiterer dritter Motor für den Betrieb des Trennelements vorgesehen. Das Entkoppeln des Trennelements von der Gegenschneidwalze ermöglicht eine weitere Steigerung der Flexibilität des Etikettieraggregats in Bezug auf unterschiedliche Etikettenlängen.

In einer Ausführungsform verfügt die Steuereinheit über ein Interface, mit dem die Etikettenlänge vorgegeben werden kann. Dadurch kann beispielsweise über einen Endnutzer, bei Verwendung neuer Etiketten, per Knopfdruck eine entsprechend notwendige Modifikation des Etikettieraggre gats vorgenommen werden, so dass der Antrieb der Motoren durch die Steuereinheit so geregelt wird, dass eine zuverlässige Weiterleitung der Etiketten erfolgt.

In einer anderen Ausführungsform sind Sensoren vorgegeben, die die Etikettenlänge bestimmen und an die Steuereinheit übergeben können. Dadurch wird eine Eingabe eines Nutzers überflüssig und eine Fehlerquelle vermieden. Ferner lässt sich das Etikettieraggregat auch bei Verwendung kurzer Chargen von Etiketten zuverlässig und schnell auf neue Etikettenlängen einstellen.

Insbesondere soll durch den unabhängigen Antrieb der Gegenschneidwalze und des Vakuumzylinders erreicht werden, dass ein bestimmter Bereich der voreilenden Etikettenkante, auf welchem ein Leimauftrag stattfinden soll, genau auf eine Erhebung am Umfang des Vakuumzylinders positioniert wird. Durch den darauf folgenden Leimauftrag genau im Sollbereich kann die voreilende Etikettenkante optimal am zu etikettierenden Gegenstand klebend angebracht werden, so dass eine sichere Übergabe des Etiketts an den zu etikettierenden Gegenstand gewährleistet wird.

Unter Verwendung beispielsweise dieser Vorrichtung lässt sich ein Verfahren zum Aufbringen von Etiketten unterschiedlicher Länge auf Behälter, insbesondere Flaschen, verwirklichen, wobei die Gegenschneidwalze und der Vakuumzylinder durch je einen Motor angetrieben werden und eine Steuerung der Motoren durch eine Steuereinheit unabhängig voneinander beispielsweise in Abhängigkeit von der Etikettenlänge erfolgt.

In einer weiteren Ausführungsform ist das Verfahren dadurch gekennzeichnet, dass das Trennelement durch einen dritten Motor angetrieben wird. Dadurch ist ein flexiblerer Einsatz der Etikettiervorrichtung möglich.

In einer Ausführungsform wird die Etikettenlänge über ein Interface der Steuereinheit vorgegeben. Das gestattet dem Endnutzer die Kontrolle des Etikettiervorgangs und die Übergabe relevanter Daten bei Änderungen der Etikettenlängen an die Vorrichtung.

In einer anderen Ausführungsform wird die Etikettenlänge durch Sensoren automatisch ermittelt und an die Steuereinheit übergeben. Das gestattet, ohne Einwirkung des Endnutzers, eine vollautomatisierte und unabhängige Steuerung des Etikettiervorgangs, was insbesondere bei der Verwendung häufig wechselnder Etikettenlängen von Vorteil ist.

### Kurzbeschreibung der Figuren

- Fig. 1: Draufsicht auf eine schematische Darstellung eines erfindungsgemäßen Etikettieraggregats.
- Fig. 2: Schematische Darstellung einer Schrägansicht einer erfindungsgemäßen Vorrichtung.
- Fig. 3: Schematische Darstellung der Funktionsweise der Vorrichtung.

### Detaillierte Figurenbeschreibung

Fig. 1 zeigt eine mögliche Ausführungsform der erfindungsgemäßen Vorrichtung zum Aufbringen von Etiketten 100. Dabei umfasst die Vorrichtung 100 zumindest eine Gegenschneidwalze 101 sowie ein Trennelement 103. Diese sind, wie aus dem Stand der Technik bekannt, so positioniert, dass durch ihre Bewegung ein Schneiden der Etiketten an vorgegebenen Stellen ermöglicht wird. Ferner umfasst die Vorrichtung 100 einen Vakuumzylinder 102, der die zugeschnittenen Etiketten von der Gegenschneidwalze 101 übernehmen kann. Darüber hinaus umfasst die Vorrichtung 100 gegebenenfalls Zuführungseinrichtungen 104, mit denen Etiketten in ungeschnittener Form, beispielsweise von Etikettenrollen, dem System aus Trennelement und Gegenschneidwalze zugeführt werden können. Ferner umfasst die Vorrichtung Mittel 106 zum Aufbringen von Leim und Mittel 105 zum anschließenden Aufbringen des Etiketts auf einen zu etikettierenden Behälter. Dabei ist dieser Teil der Vorrichtung vorzugsweise so angebracht, dass die auf dem Vakuumzylinder befindlichen Etiketten zunächst mit Leim versehen werden können und anschließend auf die Behälter aufgebracht werden. Zusätzlich zu diesen Bestandteilen umfasst die Vorrichtung weiterhin eine Steuereinheit 140 und die Motoren 110, 120 und gegebenenfalls 130. Diese können durch die Steuereinheit 140 angesteuert werden und erlauben eine unabhängige Steuerung des Trennelements 103 der Gegenschneidwalze 101 und des Vakuumzylinders 102. Zur Kompaktifizierung der Maschine und zur Vermeidung langer Überleitungen sind die Steuereinheit 140 und die Motoren 110, 120, 130 vorzugsweise in, verglichen mit den Gesamtabmessungen der Vorrichtung, geringem Abstand zum Trennelement 103, der Gegenschneidewalze 101 und dem Vakuumzylinder 102 angeordnet.

Die zu etikettierenden Behälter werden auf einem Fördermittel an der Vorrichtung 100 vorbei transportiert. Bei dem Fördermittel kann es sich um ein lineares Transportband handeln oder um einen, insbesondere kontinuierlich, rundlaufenden Drehtisch, an dessen Umfang in gleichen Abständen eine Vielzahl von Aufnahmen für die Behälter vorgesehen ist. Insbesondere umfasst eine Aufnahme einen Drehteller, auf welchem der Behälter insbesondere stehend positioniert wird und mit welchem der Behälter um seine Achse, insbesondere beim Abwickeln des Etiketts auf ihm, gedreht werden kann. Zusätzlich kann an jeder Aufnahme eine Einspannung des Behälters von oben vorgesehen sein.

Fig. 2 zeigt eine schematische Schrägansicht der Gegenschneidwalze 201 und des Vakuumzylinders 202. Wie bereits in Fig. 1 angedeutet, befinden sich die Servomotoren 210 bzw. 220 sowie die Steuereinheit 240 vorzugsweise in unmittelbarer Nähe des Vakuumzylinders 202 und der Gegenschneidwalze 201. Ein zugeschnittenes Etikett 280 auf der Gegenschneidwalze 201 wird hier an geeigneter Stelle an den Vakuumzylinder 202 übergeben. Dazu verfügt der Vakuumzylinder 202 über Vakuumelemente 290. Ferner wird vorgesehen sein, dass der Vakuumzylinder 202 Erhebungen 295 am Anfang und Ende des übernommenen Etiketts 281 aufweist, die eine bessere Aufbringung von Leim beim Vorbeiführen des Etiketts 281 an einer Leimwalze ermöglichen. Die Vakuumelemente 290 sind so angeordnet, dass sie ein Etikett 281 mindestens am Anfang als auch am Ende des Etiketts, vorzugsweise auf der ganzen Länge des Etiketts 281, durch Anwenden eines Vakuums zunächst von der Gegenschneidwalze 201 entfernen und anschließend fest am Vakuumzylinder 202 halten. Dabei findet die Befestigung des Etiketts 281 durch die Vakuumelemente 290 erfindungsgemäß so statt, dass das Etikett bezüglich der Erhebungen 295 immer symmetrisch angeordnet ist. Das bedeutet, dass der Überlapp des zugeschnittenen Etiketts 281 am Vakuumzylinder 202 mit dem vorderen bzw. dem hinteren Erhebungen 295 jeweils gleich groß ist. Die verwendeten Begriffe "vordere (erste) Erhebung" und "hintere Erhebung" beziehen sich auf den Zeitpunkt an dem die Übergabe des Etiketts an die entsprechenden Erhebungen stattfindet und stehen damit in Zusammenhang mit der Umlaufrichtung des Vakuumzylinders 202. Letztere wurde hier für den Vakuumzylinder 202 entgegen dem Uhrzeigersinn festgelegt. Somit ist die erste Erhebungen 295 die, die den Greifzylinder 201 bei laufender Maschine zuerst passiert.

Fig. 3 zeigt eine Verwirklichung der Steuerung der unterschiedlichen Servomotoren der Gegenschneidwalze 301 und des Vakuumzylinders 302. Dazu ist in Fig. 3a die Steuerung des Vakuumzylinders 302 bei einem Etikett 380, welches über eine kürzere Länge als ein normales Etikett verfügt, dargestellt. Dabei bezeichnet "ein normales Etikett" eine beliebige, vom Endnutzer festgelegte Standardlänge eines Etiketts.

Bei Verwendung eines Etiketts 380 mit einer kürzeren Länge als dieser Standardlänge würde bei unveränderter relativer Position des Vakuumzylinders 302 zur Gegenschneidwalze 301 die Übergabe des Etiketts 380 an den Vakuumzylinder 302 dergestalt erfolgen, dass der Überlapp des Anfangs und des Endes des Etiketts mit den Erhebungen 395' in ihrer Ausgangsposition nicht mehr symmetrisch ist. Um das zu kompensieren, steuert die Steuereinheit 340 den Servomotor 320 des Vakuumzylinders 302 und gegebenenfalls auch den Servomotor 310 der Gegenschneidwalze 301 derart, dass die Übergabeposition auf dem Vakuumzylinder 302 verändert wird. Zur Vereinfachung der Beschreibung wird hier davon ausgegangen, dass nur eine Steuerung des Servomotors 320 des Vakuumzylinders 302 vorgenommen wird. Das ist nicht als Einschränkung der Erfindung gedacht, sondern dient lediglich dem besseren Verständnis des Steuerungsvorgangs.

Die Steuerung findet durch die Steuereinheit 340 so statt, dass der Vakuumzylinder 302 bezüglich seiner Standardposition bei Verwendung eines Etiketts mit Standardlänge, wie in der Abbildung dargestellt, entgegen dem Uhrzeigersinn, also in Laufrichtung, verschoben wird. Die gestrichelten Erhebungen 395' stellen dabei die ursprüngliche Anordnung dar. Das bedeutet, dass bei Übergabe eines kürzeren Etiketts 380 durch die Gegenschneidwalze 302 der Kontaktpunkt mit der ersten Erhebungen 395 nun so erfolgt, dass die Auflagefläche des Etiketts 380 dort geringer ist als bei Verwendung eines Standardetiketts. Aufgrund der verringerten Länge des Etiketts 380 in Kombination mit der Verschiebung der hinteren Erhebungen 395 gegenüber der Ausgangsposition 395' kann der Überlapp des Etiketts 380 mit der hinteren Erhebungen 395 von der Steuereinheit 340 so eingestellt werden, dass die Auflagefläche genau der Fläche auf der ersten Erhebung 395 entspricht, sie also auch kleiner ist, als die Auflagefläche eines Etiketts mit Standardlänge.

In Fig. 3b ist eine Steuerung der Gegenschneidwalze 301 bzw. des Vakuumzylinders 302 durch die Steuereinheit 340 für den Fall eines Etiketts 380 mit einer Länge, die länger ist als die Standardlänge eines Etiketts dargestellt. Um auch hier eine Übergabe an den Vakuumzylinder 302 dergestalt zu erreichen, dass die Auflageflächen des Etiketts 380 auf den Erhebungen 395 am Anfang und am Ende des Etiketts symmetrisch sind, wird der Vakuumzylinder 302 in diesem Fall mit dem Uhrzeigersinn, also entgegen seiner Laufrichtung, verschoben. Dabei steuert die Steuereinheit 340 den Servomotor 320 dergestalt, dass der Überlapp des Etiketts 380 mit einer Länge länger als der Standardlänge an der ersten Erhebungen 395 größer als bei einem Etikett mit Standardlänge ist. Die größere Länge des Etiketts in Verbindung mit der Verschiebung der hinteren Erhebungen 395 gegenüber der Ausgangsposition 395' wird von der Steuereinheit 340 so gesteuert, dass der Überlapp des Endes des Etiketts 380 mit der hinteren Erhebungen 395 so erfolgt, dass die Auflagefläche gleich der Auflagefläche des Etiketts an der ersten Erhebungen 395 ist. Dadurch wird eine symmetrische Auflagefläche am Anfang des Etiketts und am Ende des Etiketts am Vakuumzylinder 302 erreicht.

Die so durchgeführte Steuerung des Vakuumzylinders 302 kann, wie erwähnt, auch auf eine Steuerung der Gegenschneidwalze 301 und dann gegebenenfalls der Trennelemente, angewandt werden. So ist es nicht notwendig, dass ausschließlich der Vakuumzylinder 302 verstellt wird, sondern es kann in Kombination damit auch die Gegenschneidwalze 301 verstellt werden. Ebenso kann, da die Motoren 310 und 320 völlig unabhängig voneinander gesteuert werden können, auch der Vakuumzylinder 302 unverstellt bleiben, wohingegen die relative Position der Gegenschneidwalze 301 in Bezug auf den Vakuumzylinder 302 von der Steuereinheit 340 verändert wird. Auch beliebige Abstufungen der Steuerung der Gegenschneidwalze 301 und des Vakuumzylinders 302 sind denkbar. Ebenso kann die Steuerung der Positionierung dieser Bestandteile der Vorrichtung zueinander durch die Steuereinheit 340 bei geeigneter Verwendung von Sensoren jederzeit unmittelbar auf die Länge jedes einzelnen Etiketts abgestimmt werden. Dazu könnte ein Sensor vor dem Trennelement angebracht sein, der bei jedem Etikett eine Längenmessung vornimmt, beispielsweise durch an den Etiketten angebrachte Markierungen. Das Signal kann an die Steuereinheit 340 übertragen werden, welche wiederum die Gegenschneidwalze 301 und den Vakuumzylinder 302 steuert und somit für jedes Etikett eine passgenaue Übergabe gewährleisten kann. Dabei kann die Steuerung durch die Steuereinheit 140 insbesondere zur Feinjustage verwendet werden. Das erlangt vor allem Bedeutung, wenn Etiketten unterschiedlicher Hersteller oder unterschiedlicher Produktionschargen verwendet werden, die sich zum Teil nur geringfügig in ihrer Länge unterscheiden. Gemäß der Ausführungen zu Fig. 3 kann dann vom Endnutzer eines der Etiketten ausgewählt und dessen Länge als Standardetikett festgelegt werden und bei Verwendung einer neuen Charge mit anderer Etikettenlänge kann per Knopfdruck für die ganze Charge eine Verstellung des Vakuumzylinders 302 gesteuert werden. Sollte eine Feinjustage bei jedem Etikett erforderlich sein, da diese sich aufgrund von Schwankungen in der Produktion geringfügig unterscheiden, so kann die Steuerung des Vakuumzylinders 302 auch wie oben beschrieben bei jedem Etikett erneut erfolgen, wobei dann die Standardlänge eines Etiketts vorzugsweise über einen Erwartungswert der Etikettenlänge definiert werden kann, die beispielsweise vom Hersteller vorgegeben wird.

## Patentansprüche

1. Etikettieraggregat (100) zum Aufbringen von Etiketten unterschiedlicher Länge auf Behälter, insbesondere Flaschen, die ein Trennelement (103), eine Gegenschneidwalze (101), einen Vakuumzylinder (102) und Zuführungseinrichtungen (104) für ungeschnittene Etiketten, sowie Mittel (105) zum Aufbringen der geschnittenen Etiketten auf Behälter umfasst, wobei
ein erster Motor (110) zum Antrieb der Gegenschneidwalze (101) vorgesehen ist;
ein zweiter Motor (120) zum Antrieb des Vakuumzylinders (102) vorgesehen ist;
eine Steuereinheit (140) vorgesehen ist, die die Motoren unabhängig voneinander beispielsweise gemäß der Etikettlänge steuern kann;
**dadurch gekennzeichnet dass**:
der Vakuumzylinder (102) an seinem Umfang verteilte Erhebungen (295) aufweist;
und dass die Steuerung der Motoren durch die Steuereinheit (140) derart erfolgt, dass ein Überlapp eines an den Vakuumzylinder (102) übergebenen Etiketts an einer vorderen Erhebung gleich dem Überlapp an einer hinteren Erhebung ist.

2. Etikettieragregat nach dem Anspruch 1, **dadurch gekennzeichnet, dass** die Motoren Servomotoren sind.

3. Etikettieraggregat nach einem des Ansprüche 1 oder 2, **dadurch gekennzeichnet, dass** ein dritter Motor (130) für das Trennelement (103) vorgesehen ist.

4. Etikettieraggregat nach einem der Ansprüche 1 bis 3, **dadurch gekennzeichnet, dass** die Steuereinheit (140) über ein Interface verfügt, mit dem die Etikettlänge vorgegeben werden kann.

5. Etikettieraggregat nach einem der Ansprüche 1 bis 3, **dadurch gekennzeichnet, dass** Sensoren vorgesehen sind, die die Etikettlänge bestimmen und an die Steuereinheit (140) übergeben können.

6. Verfahren zum Aufbringen von Etiketten unterschiedlicher Länge auf Behälter, insbesondere Flaschen, mit Hilfe eines Trennelements (103), einer Gegenschneidwalze (101), eines Vakuumzylinders (102), der an seinem Umfang verteilte Erhebungen (295) aufweist, und Zuführungseinrichtungen (104) für ungeschnittene Etiketten, sowie Mitteln (105) zum Aufbringen der geschnittenen Etiketten auf Behälter, wobei:
die Gegenschneidwalze (101) und der Vakuumzylinder (102) durch je einen Motor angetrieben werden;
eine Steuerung der Motoren durch eine Steuereinheit (140) unabhängig voneinander beispielsweise in Abhängigkeit von der Etikettlänge erfolgt;
und wobei die Steuerung der Motoren durch die Steuereinheit (140) derart erfolgt, dass ein Überlapp eines an den Vakuumzylinder (102) übergebenen Etiketts an einer vorderen Erhebung (295) gleich dem Überlapp an einer hinteren Erhebung (295) ist.

7. Verfahren nach dem Anspruch 6, **dadurch gekennzeichnet, dass** das Trennelement (103) durch einen dritten Motor (130) angetrieben wird.

8. Verfahren nach einem der Ansprüche 6 oder 7, **dadurch gekennzeichnet, dass** die Etikettlänge über ein Interface der Steuereinheit (140) vorgegeben wird.

9. Verfahren nach einem der Ansprüche 6 oder 7, **dadurch gekennzeichnet, dass** die Etikettlänge der Steuereinheit (140) durch Sensoren automatisch übergeben wird.

## Claims

1. A labeling unit (100) for applying labels of.different length to containers, particularly bottles, which comprises a separating element (103), a counter cutting roller (101), a vacuum cylinder (102) and supply devices (104) for uncut labels, as well as means (105) for applying the cut labels to containers, wherein
a first motor (110) is provided for driving the counter cutting roller (101),
a second motor (120) is provided for driving the vacuum cylinder (102),
a control unit (140) is provided that can control the motors independently of each other for instance according to the label length,
**characterized in that**
the vacuum cylinder (102) comprises elevations (295) distributed on its circumference,
and that the motors are controlled by the control unit (140) such that an overlap of a label delivered to the vacuum cylinder (102) is on a front elevation equal to the overlap on a rear elevation.

2. The labeling unit according to claim 1, **characterized in that** the motors are servomotors.

3. The labeling unit according to any one of claims 1 or 2, **characterized in that** a third motor (130) is provided for the separating element (103).

4. The labeling unit according to any one of claims 1 to 3, **characterized in that** the control unit (140) has an interface with which the label length can be predetermined.

5. The labeling unit according to any one of claims 1 to 3, **characterized in that** sensors are provided that can determine and transmit the label length to the control unit (140).

6. A method for applying labels of different length to containers, particularly bottles, with the help of a separating element (103), a counter cutting roller (101), a vacuum cylinder (102) which comprises elevations (295) distributed on its circumference, and supply devices (104) for uncut labels, as well as means (105) for applying the cut labels to containers, wherein the counter cutting roller (101) and the vacuum cylinder (102) are driven by a respective motor,
the motors are controlled by a control unit (140) independently of each other for instance in response to the label length,
and wherein the motors are controlled by the control unit (140) such that an overlap of a label delivered to the vacuum cylinder (102) is on a front elevation (295) equal to the overlap on a rear elevation (295).

7. The method according to claim 6, **characterized in that** the separating element (103) is driven by a third motor (130).

8. The method according to any one of claims 6 or 7, **characterized in that** the label length is predetermined via an interface of the control unit (140).

9. The method according to any one of claims 6 or 7, **characterized in that** the label length of the control unit (140) is automatically transmitted by sensors.

## Revendications

1. Groupe d'étiquetage (100) pour l'application d'étiquettes de longueur différente sur des récipients ou contenants, notamment des bouteilles, qui comprend un élément de sectionnement (103), un rouleau de coupe conjugué (101), un cylindre à vide (102) et des dispositifs d'amenée (104) pour des étiquettes non coupées, ainsi que des moyens (105) destinés à l'application des étiquettes coupées sur des contenants, groupe dans lequel
il est prévu un premier moteur (110) pour l'entraînement du rouleau de coupe conjugué (101 ;
il est prévu un deuxième moteur (120) pour l'entraînement du cylindre à vide (102) ;
il est prévu une unité de commande (140), qui peut commander les moteurs indépendamment les uns des autres, par exemple conformément à la longueur d'étiquette ; **caractérisé en ce que** le cylindre à vide (102) comporte des protubérances (295) réparties sur sa périphérie ;
et **en ce que** la commande des moteurs par l'unité de commande (140) s'effectue de telle manière qu'un chevauchement d'une étiquette transférée au cylindre à vide (102) soit, au niveau d'une protubérance avant, identique au chevauchement au niveau d'une protubérance arrière.

2. Groupe d'étiquetage selon la revendication 1, **caractérisé en ce que** les moteurs sont des servomoteurs.

3. Groupe d'étiquetage selon l'une des revendications 1 ou 2, **caractérisé en ce qu'**il est prévu un troisième moteur (130) pour l'élément de sectionnement (103).

4. Groupe d'étiquetage selon l'une des revendications 1 à 3, **caractérisé en ce que** l'unité de commande (140) dispose d'une interface par l'intermédiaire de laquelle il est possible de prescrire la longueur d'étiquette.

5. Groupe d'étiquetage selon l'une des revendications 1 à 3, **caractérisé en ce que** sont prévus des capteurs, qui sont en mesure de déterminer la longueur d'étiquette et de la transmettre à l'unité de commande (140).

6. Procédé pour l'application d'étiquettes de longueur différente sur des récipients ou contenants, notamment des bouteilles, à l'aide d'un élément de sectionnement (103), d'un rouleau de coupe conjugué (101), d'un cylindre à vide (102), qui comporte des protubérances (295) réparties sur sa périphérie, et de dispositifs d'amenée (104) pour des étiquettes non coupées, ainsi que de moyens (105) destinés à l'application des étiquettes coupées sur des contenants, procédé d'après lequel
le rouleau de coupe conjugué (101) et le cylindre à vide (102) sont entraînés chacun respectivement par un moteur ;
une unité de commande (140) effectue une commande des moteurs indépendamment les uns des autres, par exemple en fonction de la longueur d'étiquette ;
et d'après lequel la commande des moteurs par l'unité de commande (140) s'effectue de telle manière qu'un chevauchement d'une étiquette transférée au cylindre à vide (102) soit, au niveau d'une protubérance (295) avant, identique au chevauchement au niveau d'une protubérance (295) arrière.

7. Procédé selon la revendication 6, **caractérisé en ce que** l'élément de sectionnement (103) est entraîné par un troisième moteur (130).

8. Procédé selon l'une des revendications 6 ou 7, **caractérisé en ce que** la longueur d'étiquette est prescrite à l'unité de commande (140) par l'intermédiaire d'une interface.

9. Procédé selon l'une des revendications 6 ou 7, **caractérisé en ce que** la longueur d'étiquette est transmise automatiquement à l'unité de commande (140) par des capteurs.
